# FASCICULE DE BREVET EUROPEEN

(11) **EP 0 826 461 B1**
(45) Date de publication et mention de la délivrance du brevet: **19.09.2001**
(21) Numéro de dépôt: 97402012.5
(22) Date de dépôt: 28.08.1997
(51) Int. Cl.: B24D 5/10

(54) **Meule de rectification avec arrosage incorpore**
Schleifscheibe mit eingebauter Kühleinrichtung
Grinding wheel with cooling means incorporated

(30) Priorité: 29.08.1996 FR 9610553
(43) Date de publication de la demande: 04.03.1998
(73) Titulaire: SOCIETE NATIONALE D'ETUDE ET DE CONSTRUCTION DE MOTEURS D'AVIATION -Snecma, F-75015 Paris (FR)
(72) Inventeur: Robichon, Henri, Jean, Denis, 95300 Pontoise (FR)

(56) Documents cités:
- EP-A- 0 483 561
- EP-A- 0 505 615
- DE-A- 3 804 781
- DE-C- 500 485
- US-A- 5 423 717

## Description

### Domaine de l'invention

L'invention concerne les meules de rectification utilisées en fin d'usinage de pièces généralement métalliques du type défini dans le préambule de la revendication 1, dans le but d'obtenir des pièces aux cotes et dimensions très précises. Elle concerne, en particulier, la rectification à grande vitesse et plus spécialement au moyen de meules au nitrure de bore cubique, dénommées « meules CBN ».

### Domaine de l'invention et problème posé

Les meules abrasives sont utilisées dans la rectification pour effectuer les dernières passes de finition, dans le but de mettre les surfaces à usiner à une cote très précise et avec un état de surface de qualité optimale. La surface d'usinage de la meule est constituée d'une multitude de grains abrasifs collés et agglomérés par un liant. La surface d'usinage est mise en rotation et les grains usinent petit à petit la surface. Les mouvements de la meule et la forme de la surface déterminent la forme et la qualité de la surface usinée finale.

On connaît un type spécifique de meules, appelées communément meules CBN, qui sont des meules où le matériau abrasif est du nitrure de bore cubique, c'est-à-dire un matériau « superabrasif », par opposition aux abrasifs alumineux et aux carbures de silicium plus classiques ou conventionnels. Compte tenu du prix élevé de cet abrasif qu'est le niture de bore cubique (de l'ordre de dix mille fois celui d'un abrasif classique), une meule utilisant ce type d'abrasif ne contient pas de grains de ce type dans toute sa masse, mais est généralement constituée de deux parties qui sont une monture ou un support central autour duquel est placée une couche abrasive, appelée communément « bandeau ». Ce bandeau est la partie active de la meule et n'est généralement pas perméable, c'est-à-dire qu'il n'y a pas de pores dans cette partie. On ajoute que la monture peut être en alliage léger (AG5) ou en un mélange de poudres d'aluminium et de résine, appelé communément « résaloy », en alliage dense, par exemple bronze ou acier, ou en matière vitrifiée.

On précise que les meules au nitrure de bore cubique sont utilisées pour des travaux de rectification de pièces en acier ou en alliage dont la dureté superficielle est largement au-dessus de la moyenne et dans des opérations d'affûtage d'outils en acier rapide fortement allié, ou en acier surcarburé. De plus, les meules de ce type sont utilisées avec des vitesses de rotation très élevées, de l'ordre de 15000 à 30000 tours/minutes.

Or, dans la plupart des opérations de rectification, il est nécessaire d'arroser abondamment l'usinage. Ceci permet d'évacuer la chaleur produite par le travail de meulage pour préserver partiellement la meule et la pièce des dégradations liées à une trop forte élévation de température, de nettoyer la surface de la meule, pour retarder le phénomène d'encrassement en entraînant les copeaux produits loin de la zone de travail, sert éventuellement d'agent anti-rouille et sert de lubrifiant en modifiant le coefficient de frottement entre la meule et la pièce.

Pour éviter l'emploi de tuyaux ou de buses débouchant aux alentours du point d'usinage de la meule, de préférence entre la meule et la surface à usiner et du matériel supplémentaire pour fixer le tuyau ou la buse d'arrosage sur la machine, on utilise des meules avec arrosage incorporé.

Le document de brevet allemand DE-A-38 04781 décrit, par sa figure 3, une meule au nitrure de bore cubique, dont le profil abrasif est effilé, équipée d'un circuit d'arosage de la surface abrasive de la meule aboutissant par plusieurs canaux sur cette surface. On y trouve la présence de nervures externes pratiquées dans le dépôt abrasif, inclinées, de même que des perçages d'alimentation débouchant à la surface du dépôt de façon inclinée. Le circuit comporte des perçages radiaux qui alimentent la surface abrasive en liquide de refroidissement. Toutefois, la réalisation de ces perçages est problématique, car elle nécessite un usinage délicat. De plus, l'homogénéité de la répartition du liquide sur toute la largeur de la surface abrasive n'est pas assurée.

Le but de l'invention est de remédier à ces inconvénients.

### Résumé de l'invention

A cet effet, l'objet principal de l'invention est une meule de rectification constituée :
- d'un corps en forme de disque définissant un axe central ;
- un dépôt abrasif collé à la surface périphérique du corps ;
- un circuit d'alimentation en fluide d'arrosage interne au corps et débouchant dans le dépôt abrasif au moyen de plusieurs perçages de répartition débouchant chacun dans une chambre latérale annulaire et dans le dépôt abrasif pour lubrifier la zone de coupe et refroidir la meule,
caractérisée en ce que le circuit d'alimentation en fluide d'arrosage comprend :
- deux chambres latérales annulaires ;
- au moins deux perçages centraux à partir du centre de la meule débouchant chacun dans une chambre latérale annulaire ;
- plusieurs perçages de répartition à partir de chacune des chambres latérales annulaires et débouchant dans le dépôt abrasif ; et
- deux couvercles étanches recouvrant les chambres latérales annulaires.

De préférence, les perçages de répartition débouchent, par exemple de manière inclinée, chacun dans une nervure externe pratiquée dans le dépôt abrasif.

Dans ce cas, les nervures sont de préférence inclinées par rapport à l'axe central de la meule, l'inclinaison des nervures étant de préférence alternée.

On peut envisager que plusieurs perçages de répartition débouchent dans une même nervure externe.

### Liste des figures

L'invention et ses différentes caractéristiques techniques seront mieux comprises à la lecture de la description suivante, accompagnée de deux figures représentant respectivement :
- figure 1, en vue frontale partiellement coupée, la meule selon l'invention ; et
- figure 2, en demi-vue latérale, la meule selon l'invention.

### Description détaillée d'une réalisation de l'invention

La figure 1 montre tous les éléments de la meule selon l'invention, c'est-à-dire principalement le corps 1 qui constitue la plus grande partie de la meule et le dépôt abrasif 10 placé à la périphérie de celui-ci. La surface périphérique 7 du corps 1 et le dépôt abrasif 10 sont représentés avec une forme cylindrique. Ceci n'étant qu'une des nombreuses formes que peuvent prendre ces deux éléments, en fonction de la surface de la pièce à usiner.

Le corps 1 possède un évidement central 5 par lequel il est fixé sur un arbre moteur. d'entraînement. Il possède également une cavité centrale 8 par laquelle le fluide d'arrosage, en l'occurrence de l'eau mélangée à de l'huile, arrive. Une première solution consiste à faire arriver ce fluide d'arrosage par l'évidement central 5, c'est-à-dire par l'arbre moteur. Une autre solution consiste à faire arriver le fluide latéralement par une canalisation latérale 6 représentée en traits interrompus.

Le corps 1 possède deux chambres latérales annulaires 2 de faible profondeur et reliées par des perçages centraux 4 à l'évidement central 5. Ces deux chambres latérales 2, facilement réalisables par tournage, sont fermées chacune par un couvercle étanche 9 fixé sur le corps 1 sans problème d'ajustement concentrique. Ainsi, le fluide d'arrosage arrivant par l'évidement central 5 dans le corps 1 peut pénétrer dans les deux chambres latérales annulaires 2.

Des perçages de répartition 3 sont prévus dans le corps 1. Ils débouchent à la fois sur l'extérieur des chambres latérales annulaires 2 et sur la surface périphérique 7 du corps 1, c'est-à-dire dans l'abrasif 10. Sur cet exemple de réalisation 4, les perçages de répartition 3 ont, en haut de cette figure 1, été représentés débouchant dans le même plan de coupe pour montrer que plusieurs perçages de répartition peuvent aboutir sur la même génératrice de la surface périphérique 7 du corps 1. Ceci est une possibilité, mais ne correspond pas avec la réalisation évoquée dans le bas de cette figure 1 (non coupée).

En référence à la figure 2, on constate que l'abrasif 10 peut posséder des rainures externes 11 placées en regard des perçages de répartition 3. Ceci permet que le fluide d'arrosage puisse sortir de la meule, l'abrasif 10 n'étant pas poreux. Ainsi, le fluide d'arrosage peut atteindre toute la surface externe 12 de l'abrasif, c'est-à-dire la surface de coupe de la meule, pour assurer ses fonctions d'arrosage et de lubrification. Sur cette même figure 2, on constate que ces perçages de répartition 3 sont légèrement inclinés pour que le fluide sorte dans la direction opposée au sens de rotation représenté par la flèche.

En revenant à la figure 1, on constate que les rainures externes 11 sont inclinées par rapport à l'axe de rotation A de la meule. Ceci permet de mieux répartir le fluide d'arrosage sur toute la largeur de la meule. Les rainures externes 11 sont inclinées en alternance pour que cette répartition du fluide soit la plus uniforme possible. Sur la figure 2, a été représentée une bride de fixation 14 pour symboliser les moyens de fixation de la meule sur l'arbre moteur.

Dans la partie inférieure de cette figure 2, la meule a été coupée pour montrer que les perçages de répartition 3 peuvent déboucher dans les rainures externes 11, de façon inclinée par rapport au rayon de la meule, c'est-à-dire pas perpendiculairement à la surface périphérique 7 du corps 1.

### Avantages de l'invention

La meule selon la présente invention permet, bien entendu, de supprimer les buses d'arrosage et de lubrification et les problèmes d'accessibilité dans la zone de coupe et également les problèmes de positionnement. La distribution du fluide d'arrosage par la meule permet de supprimer l'éventualité des chocs thermiques liés à la répartition délicate de ce fluide d'arrosage avec un système de buse, limitant ainsi les risques de surchauffes locales de la meule. On évite également la consommation de puissance supplémentaire sur la broche d'entraînement due aux impacts du fluide d'arrosage sur la meule.

L'avantage principal réside dans la facilité de réalisation du circuit de distribution du liquide de refroidissement, ne nécessitant pas d'usinages précis ou délicat à réaliser tel que le perçage de très profondes canalisations de faibles diamètres.

De plus, la double arrivée du liquide de refroidissement de chaque côté de la meule assure un arrosage qui est réparti de manière homogène et qui apporte une qualité d'usinage optimale et constante.

## Revendications

1. Meule de rectification comprenant :
un corps (1) en forme de disque définissant un axe central (A) ;
- un dépôt abrasif (10) collé à la surface périphérique (7) du corps (1) ;
- un circuit d'alimentation en fluide d'arrosage interne au corps (1) et débouchant dans le dépôt abrasif (10) au moyen de plusieurs perçages de répartition (3) débouchant chacun dans une chambre latérale annulaire (2) et dans le dépôt abrasif (10) pour lubrifier la zone de coupe et refroidir la meule,
**caractérisée en ce que** le circuit d'alimentation en fluide d'arrosage comprend :
- deux chambres latérales annulaires (2) ;
- au moins deux perçages centraux (4) débouchant chacun dans un évidement central (5) et dans une chambre latérale annulaire (2) ;
- deux couvercles étanches (9) recouvrant les chambres latérales annulaires (2).

2. Meule selon la revendication 1, **caractérisée en ce que** les perçages de répartition (3) débouchent chacun dans une nervure externe (11) pratiquée dans le dépôt abrasif (10).

3. Meule selon la revendication 2, **caractérisée en ce que** les nervures externes (11) sont inclinées par rapport à l'axe central (A) de la meule.

4. Meule selon la revendication 3, **caractérisée en ce que** les nervures (11) sont inclinées en alternance.

5. Meule selon la revendication 2, **caractérisée en ce que** plusieurs perçages de répartition (3) débouchent dans une même nervure externe (11).

6. Meule selon la revendication 2, **caractérisé en ce que** les perçages de répartition débouchent de façon inclinée dans les nervures externes (11).

## Patentansprüche

1. Schleifscheibe, die aufweist
- einen scheibenförmigen Körper (1) mit einer Mittelachse (A),
- eine Schleifschicht (10), die auf der Umfangsfläche (7) des Körpers (1) aufgeklebt ist,
- einen in dem Körper (1) eingebauten Versorgungskreis mit Sprühfluid, der in der Schleifschicht (10) mündet, und zwar mittels mehrerer Verteilungsbohrungen (3), die jeweils in einer ringförmigen, seitlichen Kammer (2) und in der in der Schleifschicht (10) münden, um den Schneidbereich zu schmieren und die Schleifscheibe zu kühlen,
**dadurch gekennzeichnet,**
dass der Versorgungskreis mit Sprühfluid aufweist;
- zwei ringförmige, seitliche Kammern(2),
- mindestens zwei zentrale Bohrungen (4), die jeweils in einer zentralen Aussparung (5) und in einer ringförmigen, seitlichen Kammer (2) münden,
- zwei dichte Deckel (9), die die ringförmigen, seitlichen Kammern (2) bedecken.

2. Schleifscheibe nach Anspruch 1,
**dadurch gekennzeichnet,**
**dass** die Verteilungsbohrungen (3) jeweils in eine Außenrippe (11) münden, die in der Schleifschicht (10) ausgeführt sind.

3. Schleifscheibe nach Anspruch 2,
**dadurch gekennzeichnet,**
**dass** die Außenrippen (11) zur Mittelachse (A) der Schleifscheibe geneigt sind.

4. Schleifscheibe nach Anspruch 3,
**dadurch gekennzeichnet,**
**dass** die Außenrippen (11) entgegengesetzt geneigt sind.

5. Schleifscheibe nach Anspruch 2,
**dadurch gekennzeichnet,**
dass die mehreren Verteilungsbohrungen (3) in der gleichen Außenrippe (11) münden.

6. Schleifscheibe nach Anspruch 2,
**dadurch gekennzeichnet,**
**dass** die mehreren Verteilungsbohrungen (3) geneigt in den Außenrippen (11) münden.

## Claims

1. Grinding wheel comprising:
a disc-shaped body (1) defining a central axis (A) ;
- an abrasive deposit (10) bonded onto the peripheral surface (7) of the body (1);
- a cutting fluid supply circuit internal to the body (1) and opening into the abrasive deposit (10) via several distribution drillings (3) each opening into an annular lateral chamber (2) and into the abrasive deposit (10) to lubricate the cutting zone and cool the wheel,
**characterized in that** the cutting fluid supply circuit comprises:
- two annular lateral chambers (2) ;
- at least two central drillings (4) each opening into a central recess (5) and into an annular lateral chamber (2);
- two sealed covers (9) covering the annular lateral chambers (2).

2. Wheel according to Claim 1, **characterized in that** the distribution drillings (3) each open into an external ribbing (11) made in the abrasive deposit (10).

3. Wheel according to Claim 2, **characterized in that** the external ribbings (11) are inclined with respect to the central axis (A) of the wheel.

4. Wheel according to Claim 3, **characterized in that** the ribbings (11) are inclined alternately.

5. Wheel according to Claim 2, **characterized in that** several distribution drillings (3) open into one and the same external ribbing (11).

6. Wheel according to Claim 2, **characterized in that** the distribution drillings open at an angle into the external ribbings (11).
